# EUROPÄISCHE PATENTSCHRIFT

(11) **EP 0 430 271 B1**
(45) Veröffentlichungstag und Bekanntmachung des Hinweises auf die Patenterteilung: **28.04.1993**
(21) Anmeldenummer: 90122920.3
(22) Anmeldetag: 30.11.1990
(51) Int. Cl.: E04B 9/12

(54) **Traggitter für Unterdecke**
Gridsystem for suspension ceiling
Grille de plafond suspendu

(30) Priorität: 01.12.1989 DE 3939692
(43) Veröffentlichungstag der Anmeldung: 05.06.1991
(73) Patentinhaber: Richter-System GmbH & Co. KG, 64347 Griesheim (DE)
(72) Erfinder: Maciejewski, Hans, W-6123 Bad König (DE)
(74) Vertreter: Katscher, Helmut, Dipl.-Ing.

(56) Entgegenhaltungen:
- GB-A- 1 120 677
- GB-A- 1 503 789
- US-A- 3 746 379
- US-A- 4 208 851
- US-A- 4 866 900

## Beschreibung

Die Erfindung betrifft ein Traggitter für eine Unterdecke zur Einschubmontage oder Einlegemontage von Deckenplatten, mit parallel im Abstand verlaufenden Längsträgern, die jeweils eine senkrechte Stegfläche aufweisen, und mit sich zwischen den Längsträgern erstreckenden Querträgerstäben, die jeweils eine senkrechte Stegfläche und an jedem Ende angenähert in Verlängerung der Stegfläche eine Einsteckzunge aufweisen, die in eine Ausnehmung der Stegfläche des Längsträgers greift und in ihrer Stegfläche einen Federvorsprung aufweist, wobei die Einsteckzunge an ihrer Oberkante eine Haltekerbe aufweist, die in Längsrichtung der Einsteckzunge gesehen im Bereich des seitlichen Federvorsprungs liegt und die Ausnehmung an ihrem oberen Rand neben einem in die Haltekerbe der Einsteckzunge eingreifenden Vorsprung eine sich nach oben erstreckende Ausbuchtung aufweist.

Bei der offenen Einlegemontage werden die Deckenplatten von oben auf seitliche Flansche der Längsträger und der Querträgerstäbe aufgelegt, so daß diese Flansche des Traggitters der Unterdecke von der Deckenunterseite her sichtbar bleiben. Bei der Einschubmontage oder verdeckten Montage weisen die Deckenplatten an ihren Kantenflächen umlaufende horizontale Kantennuten auf, in die Flansche der Längsträger und der Querträgerstäbe eingreifen. Bei dieser Einschubmontage müssen die Deckenplatten schon während der Montage des Traggitters eingesetzt werden, da ein nachträgliches Einlegen von oben nicht möglich ist.

Für die Gestaltung der Einsteckzungen und der sie aufnehmenden Ausnehmungen an den Längsträgern sind sehr unterschiedliche Ausführungsformen bekannt (DE-A-33 10 931, DE-A-32 19 847, EP-A-287 254). Die Einsteckzungen müssen in den Ausnehmungen so aufgenommen werden, daß sie im montierten Zustand gegen ein unbeabsichtigtes Herausziehen gesichert sind. In vielen Fällen erfolgt diese Sicherung dadurch, daß die von entgegengesetzten Seiten eingesteckten Einsteckzungen mittels seitlicher Federvorsprünge od.dgl. aneinander einrasten und sich gegen ein Herausziehen gegenseitig sichern. Hierbei ist die Montage im allgemeinen verhältnismäßig einfach, jedoch erfolgt eine Sicherung der Einsteckzungen nur, wenn von der entgegengesetzten Seite ebenfalls eine Einsteckzunge eingefürt wird. Dies ist zumindest bei der Montage und in Randbereichen nicht immer der Fall.

Wenn die Sicherung gegen ein unbeabsichtigtes Herausziehen der Einsteckzungen auch unabhängig von dem Einführen einer gegenüberliegenden Einsteckzunge erfolgen soll, müssen die Einsteckzungen formschlüssig am Längsträger eingreifen. Hierfür ist es erforderlich, eine Schwenkbewegung zwischen dem Querträgerstab und dem Längsträger auszuführen, um die formschlüssige Verbindung herzustellen.

Bei einem anderen bekannten Traggitter der eingangs genannten Gattung (DE-A- 36 24 618) kann die Verbindung ebenfalls nur durch eine Schwenkung des Querträgerstabs in seiner senkrechten Ebene oder durch eine Verdrehung des Längsträgers um seine Längsachse hergestellt werden. Diese Verbindung kann daher nur erfolgen, solange noch keine Deckenplatte eingelegt ist. Bei der Einschubmontage von Unterdecken ist eine solche Bewegung der zu verbindenden Längsträger und Querträgerstäbe nicht oder nur schwer möglich. Die Einsteckzungen sind mit verhältnismäßig kompliziert ausgebildeten Rastvorsprüngen versehen, die an der jeweils entgegengesetzt eingesteckten Einsteckzunge einrasten, um miteinander zu verbinden, um auf diese Weise ein unbeabsichtigtes Lösen der Querträgerstäbe von den Längsträgern zu verhindern.

Bei einem bekannten Traggitter der eingangs genannten Gattung (GB-A-1 503 789) muß die Einsteckzunge so in die Ausnehmung der Stegfläche des Längsträgers eingehängt werden, daß der seitliche Federvorsprung hinter der Seitenkante der Ausnehmung einrastet. Diese einrastende Verbindung ist nachträglich nicht oder nur durch umständliche Verformung der eingerasteten Teile möglich.

Aufgabe der Erfindung ist es daher, ein Traggitter der eingangs genannten Gattung so auszubilden, daß unter Berücksichtigung der besonderen Montageanforderungen eine sichere und formschlüssige Verbindung zwischen den Querträgerstäben und den Längsträgern bei einfacher Gestaltung der Einsteckzungen ermöglicht wird und insbesondere ein späteres Lösen der Verbindung leicht möglich ist, und zwar auch, nachdem die Deckenplatten bereits eingelegt sind.

Diese Aufgabe wird erfindungsgemäß dadurch gelöst, daß die Ausnehmung sich von unten nach oben erweitert.

Durch die sich nach oben erweiternde Form der Ausnehmung kann die Einsteckzunge in einer leichten Schrägstellung eingeführt werden, wobei sich die Oberkante der Einsteckzunge in der Ausbuchtung der Ausnehmung befindet. Wenn der Querträgerstab anschließend um einen kleinen Winkel um seine Längsachse gedreht wird, bis seine Stegfläche ihre senkrechte Stellung einnimmt, kommt die Haltekerbe der Einsteckzunge in formschlüssigen Eingriff mit dem Vorsprung im oberen Bereich der Ausnehmung, so daß die Einsteckzunge in der Stegfläche des Längsträgers völlig unabhängig von der Anwesenheit einer von entgegengesetzter Seite eingeführten Einsteckzunge gesichert ist. Auf diese Weise wird erreicht, daß die Einsteckzunge auch dann schon formschlüssig im Längsträger gesichert ist, wenn bei der Montage von der entgegengesetzten Seite noch keine Einsteckzunge eingeführt wird, oder wenn sich der Längsträger am Rand der Unterdecke befindet.

Da die nach dem Einführen der Einsteckzunge in die Ausnehmung erforderliche Drehung des Querträgerstabes sehr geringfügig ist, ist auch die Anwendung bei der Einschubmontage erleichtert, bei der die Deckenplatten schon während des Aufbaus des Traggitters der Unterdecke eingeschoben werden müssen.

Der Federvorsprung in der Stegfläche der Einsteckzunge drückt die Einsteckzunge federnd in ihre senkrechte Verriegelungsstellung und verhindert auf diese Weise ein unbeabsichtigtes Lösen. Gleichwohl kann die Einsteckzunge aber jederzeit ohne Zerstörung oder Beschädigung wieder außer Eingriff mit der Längsschiene gebracht werden. Hierzu genügt es, den Querträgerstab gegen die Federkraft des Vorsprungs so weit zu verdrehen, daß die Haltekerbe außer Eingriff mit dem Vorsprung am oberen Rand der Ausnehmung kommt; dann kann die Einsteckzunge herausgezogen werden.

Vorteilhafte Ausgestaltungen des Erfindungsgedankens sind Gegenstand von Unteransprüchen.

Die Erfndung wird nachfolgend an einem Ausführungsbeispiel näher erläutert, das in der Zeichnung dargestellt ist. Es zeigt:
Fig. 1 in räumlicher Darstellungsweise eine Verbindungsstelle zwischen einem Längsträger und einem Querträgerstab eines Traggitters einer abgehängten Unterdecke,
Fig. 2 in räumlicher Darstellungsweise das Ende eines Querträgerstabs mit der Einsteckzunge,
Fig. 3 einen senkrechten Schnitt durch einen Längsträger nach Fig. 1, wobei der Querträgerstab in einer Seitenansicht dargestellt ist, und
Fig. 4 einen vergrößerten Teilschnitt längs der Linie IV-IV in Fig. 3.

In Fig. 1 sind Teile eines Traggitters einer von einer Rohbaudecke abgehängten Unterdecke dargestellt. Das Traggitter weist mehrere, jeweils parallel und im Abstand zueinander verlaufende Längsträger 1 auf, die mittelbar oder unmittelbar von der Rohbaudecke abgehängt sind. Jeder im Querschnitt umgekehrt T-förmige Längsträger 1 weist eine senkrechte Stegfläche 2 auf, von deren Unterkante sich beiderseits jeweils ein Flansch 3 erstreckt.

Im rechten Winkel zur den Längsträgern 1 und ebenfalls jeweils parallel und im Abstand zueinander sind Querträgerstäbe 4 angeordnet, die jeweils zwischen zwei benachbarten Längsträgern 1 verlaufen. Bei dem dargestellten Ausführungsbeispiel haben die Querträgerstäbe 4 eine ähnliche Querschnittsform wie die Längsträger 1, d.h. sie weisen ebenfalls eine senkrechte Stegfläche 5 auf, von deren Unterkante sich nach beiden Seiten Flansche 6 erstrecken.

Im montierten Zustand des Traggitters, der in Fig.1 dargestellt ist, stoßen die Flansche 6 der Querträgerstäbe 4 an die Ränder der Flansche 3 des Längsträgers 1. Deckenplatten 7, beispielsweise Mineralfaserplatten, die in Fig. 1 mit strichpunktierten Linien nur angedeutet sind, werden so vom Traggitter getragen, daß die Flansche 3 und 6 in Kantennuten 8 der Deckenplatten 7 eingreifen. Bei dieser als Einschubmontage oder verdeckte Montage bezeichneten Bauweise sind die Flansche 3 und 6 von der Deckenunterseite her nicht sichtbar.

Die Querträgerstäbe 4 weisen an ihren beiden Enden jeweils eine Einsteckzunge 9 auf, die sich angenähert in Verlängerung der Stegfläche 5 erstreckt. Die Einsteckzungen 9 greifen im montierten Zustand in Ausnehmungen 10 in der Stegfläche 2 der Längsträger 1. Die Ausnehmungen 10 sind jeweils sich von unten nach oben erweiternde Fenster. Sie sind rechts in Fig. 3 gesondert dargestellt. Jede Ausnehmung 10 weist bei dem dargestellten Ausführungsbeispiel eine senkrechte Seitenkante 11 und eine schräg nach oben verlaufende Seitenkante 12 auf. Am oberen Rand jeder Ausnehmung 10 befindet sich neben der schrägen Seitenkante 12 eine sich nach oben erstreckende Ausbuchtung 13. Daneben befindet sich im Anschluß an die senkrechte Seitenkante 11 ein nach unten ragender Vorsprung 14, der im montierten Zustand in eine Haltekerbe 15 an der Oberkante 16 der Einsteckzunge 9 formschlüssig eingreift.

Unterhalb der Haltekerbe 15 ist an der einen Stegfläche 17 der Einsteckzunge 9 ein seitlich vorspringender Federvorsprung 18 angeordnet. Dieser wird durch eine ausgestanzte Lasche gebildet, die durch einen im wesentlichen waagerechten oberen Schnitt 19 und einen sich anschließenden, im wesentlichen senkrechten hinteren Schnitt 20 begrenzt wird. Längs einer von vorn nach hinten an der Einsteckzunge 9 abfallend verlaufenden Biegekante 21 ist die Lasche 18 mit der Einsteckzunge 9 verbunden.

Beim Einstecken der Einsteckzunge 9 in die zugeordnete Ausnehmung 10 ist der Querträgerstab 4 zunächst leicht um seine Längsachse gekippt, so daß die Einsteckzunge 9 der schrägen Seitenkante 12 folgt und die Oberkante 16 der Einsteckzunge 9 in die Ausbuchtung 13 eingeführt wird.

Dabei drückt der sich nach vorn verjüngende Federvorsprung 18 zunehmend auf die schräge Seitenkante 12. Sobald die Haltekerbe 15 bis zum Vorsprung 14 eingeführt ist, wird die Einsteckzunge 9 durch die Federwirkung des Federvorsprungs 18 in die senkrechte Stellung gedrückt, wobei die Haltekerbe 15 in formschlüssigen Eingriff mit dem Vorsprung 14 tritt. Die Einsteckzunge 9 kommt dabei an der senkrechten Seitenkante 11 zur Anlage. In dieser Stellung wird die Einsteckzunge formschlüssig gehalten; sie kann nur gelöst werden, indem der Querträgerstab 4 gegen die Federkraft des Federvorsprungs 18 verdreht und die Einsteckzunge 9 aus der Ausnehmung 10 herausgezogen wird.

Wie in den Figuren dargestellt, ist für jede der beiden von entgegengesetzten Seiten einsteckbaren Einsteckzungen 9 in der Stegfläche 2 des Längsträgers 1 eine gesonderte Ausnehmung 10 vorgesehen. Diese beiden Ausnehmungen 10 für jeweils gegenüberliegende Einsteckzungen 9 sind durch einen senkrechten Steg 22 voneinander getrennt, der durch die beiden senkrechten Seitenkanten 11 der jeweils benachbarten Ausnehmungen 10 begrenzt wird.

Wie man besonders deutlich aus Fig. 4 erkennt, ist jede Einsteckzunge 9 um ihre halbe Dicke und die halbe Breite des Stegs 22 gegenüber der Stegfläche 5 des Querträgerstabs 4 seitlich versetzt. Damit wird erreicht, daß die in die durch den Steg 22 voneinander getrennten Ausnehmungen 10 eingreifenden gegenüberliegenden Querträgerstäbe 4 miteinander fluchten.

Die Einsteckzungen 9 weisen jeweils eine glatte Unterkante 23 auf, die am unteren Rand der Ausnehmung 10 zur Anlage kommt und den Querträgerstab 4 in senkrechter Richtung am Längsträger 1 abstützt.

## Patentansprüche

1. Traggitter für eine Unterdecke zur Einschubmontage oder Einlegemontage von Deckenplatten, mit parallel im bestand verlaufenden Längsträgern (1), die jeweils eine senkrechte Stegfläche (2) aufweisen, und mit sich zwischen den Längsträgern (1) erstreckenden Querträgerstäben (4), die jeweils eine senkrechte Stegfläche (5) und an jedem Ende angenähert in Verlängerung der Stegfläche (5) eine Einsteckzunge (9) aufweisen, die in eine Ausnehmung (10) der Stegfläche (2) des Längsträgers (1) greift und in ihrer Stegfläche (5) einen Federvorsprung (18) aufweist, wobei die Einsteckzunge (9) an ihrer Oberkante (16) eine Haltekerbe (15) aufweist, die in Längsrichtung der Einsteckzunge (9) gesehen im Bereich des seitlichen Federvorsprungs (18) liegt und die Ausnehmung (10) an ihrem oberen Rand neben einem in die Haltekerbe (15) der Einsteckzunge (9) eingreifenden Vorsprung (14) eine sich nach oben erstreckende Ausbuchtung (11) aufweist, dadurch gekennzeichnet, daß die Ausnehmung (10) sich von unten nach oben erweitert.

2. Traggitter nach Anspruch 1, dadurch gekennzeichnet, daß für jede der beiden von entgegengesetzten Seiten einsteckbaren Einsteckzungen (9) in der Stegfläche (2) des Längsträgers (1) eine gesonderte Ausnehmung (10) vorgesehen ist, die von einer senkrechten Seitenkante (11) und einer schräg nach oben verlaufenden Seitenkante (12) seitlich begrenzt wird, und daß sich die Ausbuchtung (13) an die schräge Seitenkante (12) anschließt.

3. Traggitter nach Anspruch 1, dadurch gekennzeichnet, daß der Federvorsprung (18) in der Stegfläche (17) der Einsteckzunge (9) durch eine ausgestanzte Lasche gebildet wird, die durch einen waagerechten oberen Schnitt (19) und einen hinteren Schnitt (20) begrenzt wird und längs einer von vorn nach hinten abfallenden Biegekante (21) mit der Einsteckzunge (9) verbunden ist.

4. Traggitter nach Anspruch 2, dadurch gekennzeichnet, daß die beiden Ausnehmungen (10) für jeweils gegenüberliegende Einsteckzungen (9) durch einen senkrechten Steg (22) voneinander getrennt sind und daß jede Einsteckzunge (9) um ihre halbe Dicke und die halbe Breite des Stegs (22) gegenüber der Stegfläche (5) des Querträgerstabs (4) seitlich versetzt ist.

5. Traggitter nach Anspruch 1, dadurch gekennzeichnet, daß die Einsteckzunge (9) eine glatte waagerechte Unterkante (23) aufweist.

## Claims

1. Support grid for a suspended ceiling for the slide-in or insertion mounting of ceiling panels, with longitudinal supports (1) extending in parallel and at a distance apart, which each comprise a vertical web surface (2), and with transverse support bars (4) extending between the longitudinal supports (1), which support bars each have a vertical web surface (5) and at each end, approximately in the extension of the web surface (5), an insertion tongue (9), which engages in a recess (10) in the web surface (2) of the longitudinal support (1) and in its web surface (5) comprises a spring projection (18), on its upper edge (16) the insertion tongue (9) comprising a retaining notch (15), which seen in the longitudinal direction of the insertion tongue (9), lies in the region of the lateral spring projection (18) and on its upper edge, beside a projection (14) engaging in the retaining notch (15) of the insertion tongue (9), the recess (10) comprises an upwardly extending bulge (13), characterised in that the recess (10) widens out from the bottom upwards.

2. Support grid according to Claim 1, characterised in that for each of the two insertion tongues (9) in the web surface (2) of the longitudinal support (1), which tongues can be inserted from opposite sides, a separate recess (10) is provided, which is defined laterally by a vertical side edge (11) and a side edge (12) extending obliquely upwards, and that the bulge (13) adjoins the oblique side edge (12).

3. Support grid according to Claim 1, characterised in that the spring projection (18) in the web surface (17) of the insertion tongue (9) is formed by a stamped-out flap, which is defined by a horizontal upper cut (19) and a rear cut (20) and is connected to the insertion tongue (9) along a bending edge (21) descending from the front rearwards.

4. Support grid according to Claim 2, characterised in that the two recesses (10) for respectively opposing insertion tongues (9) are separated from each other by a vertical web (22) and that each insertion tongue (9) is staggered laterally by half its thickness and half the width of the web (22) with respect to the web surface (5) of the transverse support bar (4).

5. Support grid according to Claim 1, characterised in that the insertion tongue (9) comprises a smooth, horizontal lower edge (23).

## Revendications

1. Grillage de support pour un sous-plafond pour le montage à interposition ou le montage à insertion de plaques de plafond, avec des supports longitudinaux (1) disposés parallèlement et à une certaine distance l'un de l'autre, qui présentent chacun une face de nervure verticale (2) et avec des barreaux porteurs transversaux (4) s'étendant entre les supports longitudinaux qui présentent chacun une face de nervure verticale (5) et une languette à insérer (9) à chaque extrémité et approximativement dans le prolongement de la face de nervure (5), ladite languette s'engageant dans une ouverture (10) de la face de nervure (2) du support longitudinal (1) et présentant dans sa face de nervure (5) une saillie élastique (18), tandis que la languette à insérer (9) présente à son bord supérieur (16) une encoche de maintien (15) qui est située dans la zone de la saillie élastique latérale (18) lorsqu'on regarde dans la direction longitudinale de la languette à insérer (9) tandis que l'ouverture (10) présente, à son bord supérieur, outre une saillie (14) s'engageant dans l'encoche de maintien (15) de la languette à insérer (9), une indentation (13) s'étendant vers le haut, caractérisé en ce que l'ouverture (10) s'élargit du bas vers le haut.

2. Grillage de support selon la revendication 1, caractérisé en ce qu'une ouverture particulière (10) est prévue dans la face de nervure (2) du support longitudinal (1) pour chacune des deux languettes à insérer (9) pouvant être insérées par les côtés opposés ladite ouverture étant délimitée par un bord latéral vertical (11) et un bord latéral (12) s'étendant obliquement vers le haut et en ce que l'indentation (13) se raccorde au bord latéral oblique (12).

3. Grillage de support selon la revendication 1, caractérisé en ce que la saillie élastique (18) dans la face de nervure (17) de la languette à insérer (9) est formée par une patte estampée qui est délimitée par une coupe supérieure horizontale (19) et une coupe postérieure (20) et qui est assemblée à la languette à insérer (9) le long d'un bord plié (21) partant de l'avant vers l'arrière.

4. Grillage de support selon la revendication 2, caractérisé en ce que les deux ouvertures (10) pour chacune des languettes à insérer (9) sont séparées l'une de l'autre par une nervure verticale (22) et en ce que chaque languette à insérer (9) est décalée latéralement à raison de sa demi-épaisseur et de la demi-largeur de la nervure (22) par rapport à la face de nervure (5) du barreau porteur transversal (4).

5. Grillage de support selon la revendication 1, caractérisé en ce que la languette à insérer (9) présente un bord inférieur horizontal et lisse (23).
